# FASCICULE DE BREVET EUROPEEN

(11) **EP 0 276 619 B1**
(45) Date de publication et mention de la délivrance du brevet: **20.03.1991**
(21) Numéro de dépôt: 87403014.1
(22) Date de dépôt: 31.12.1987
(51) Int. Cl.: B65B 61/20

(54) **Procédé et dispositif pour la réalisation et la mise en place d'un intercalaire de séparation d'ojets juxtaposés à emballer; procédé d'emballage d'objets juxtaposés avec intercalaire de séparation**
Verfahren und Vorrichtung zum Herstellen und Einstellen eines Trennelements für nebeneinander angeordnete zu verpackende Gegenstände; Verfahren zum Verpacken nebeneinander angeordneter Gegenstände mit einem Trennelement
Method and device for producing and placing a spacer sheet between juxtaposed objects to be packed; method for packaging juxtaposed objects with a spacer sheet

(30) Priorité: 31.12.1986 FR 8618430
(43) Date de publication de la demande: 03.08.1988
(73) Titulaire: NEWTEC INTERNATIONAL, F-73106 Aix-les-Bains (FR)
(72) Inventeur: De Guglielmo, Pascal, Montgueux F 10300 Sainte Savine (FR); Gendron, Jacques André Jean, F 10320 Bouilly (FR)
(74) Mandataire: Derambure, Christian

(56) Documents cités:
- FR-A- 2 310 270

## Description

L'invention concerne un procédé et un dispositif pour la réalisation et la mise en place d'un intercalaire de séparation de type à cloison mince interposé entre les objets d'un groupe d'objets juxtaposés à emballer ainsi qu' un procédé d'emballage utilisant un tel intercalaire.

L'invention s'applique plus spécialement au cas où les objets sont des bouteilles ou similaires.

On connaît déjà de nombreuses formes de réalisation d'intercalaires ( documents FR 2.465.653, 2.475.002, 2.499.948, 2.501.160, 2.503.034, 2.523.548, 2.447.866, 2.421.116, 2.360.473, 2.389.546, 2.431.959, 2.481.243, 2.541.235). Le plus souvent ces intercalaires en carton sont constitués de plusieurs éléments plans associés entre eux, ce qui a comme inconvénients de nécessiter une quantité importante de carton , des opérations complexes de collage, découpage, association, pliage, d'être finalement inesthétiques.

On connaît aussi (document FR 2.310.270) un procédé et un dispositif pour la réalisation et la mise en place d'un intercalaire en vue de l'emballage de bouteille, dans lesquels une bande de matière -destinée à former l'intercalaire- est conduite en méandres, en ligne doublement ondulée jusqu'à présenter le contour finalement souhaité. Puis la bande ainsi conformée est enfilée sur les bouteilles à emballer. Toutefois, ce procédé et ce dispositif ont comme inconvénients que la déformation de la bande, progressivement, dans sa direction longitudinale, lors de son avancement, est complexe.

Les préambules des revendications 1 et 8 sout basés sur cet état de la technique.

L'invention a donc pour objectif un procédé et un dispositif pour la réalisation d'un intercalaire qui simultanément utilisent le minimum de matière constitutive, soient d'une réalisation et d'une mise en place particulièrement simple ; soit fiable.

A cet effet, l'invention propose d'abord un procédé pour la réalisation et la mise en place d'un intercalaire de séparation selon la revendication 1.

L'invention concerne ensuite un procédé d'emballage d'un groupe d'objets juxtaposés avec intercalaire de séparation selon la revendication 7.

L'invention concerne encore un dispositif pour la réalisation et la mise en place d'un intercalaire de séparation selon la revendication 8.

L'invention sera mieux comprise à l'aide des dessins annexés dans lesquels :
. Les figures 1A, 1B, 1C, 1D, et 1E sont cinq vues schématiques de dessus illustrant des étapes successives d'une mise en oeuvre du procédé de réalisation d'un intercalaire selon l'invention,
. Les figures 2A, 2B, 2C, 2D et 2E sont cinq vues schématiques en perspective illustrant une autre mise en oeuvre du procédé,
. La figure 3 est une vue en élévation d'un dispositif pour la mise en oeuvre du procédé selon les figures 2A à 2E,
. La figure 4 est une vue partielle à plus grande échelle de la figure 3 montrant les moyens de déplacement longitudinal du dispositif,
. La figure 5 est une vue partielle à plus grande échelle de la figure 3 montrant les moyens de déplacement en rotation du dispositif,
. Les figures 6 et 7 sont deux vues schématiques respectivement en élévation et de dessus de mors de saisie des objets centraux du dispositif.

L'invention concerne un procédé pour la réalisation et la mise en place d'un intercalaire 1 de séparation de type à cloison mince interposé dans l'espace 2 juste existant entre les objets 3 similaires d'un groupe 4 d'objets juxtaposés à emballer.

Les objets 3 sont des bouteilles ou similaires massives, rigides, plutôt longilignes, s'étendant en hauteur, de forme régulière pseudocylindrique, pouvant rester immobiles en équilibre stable sur leur base inférieure 5 comportant un goulot ou bouchon 6 supérieur pouvant être saisi.

Pour former l'intercalaire 1 on part d'abord d'un tronçon 7 de bande essentiellement déformable longitudinalement . Puis on le déforme progressivement jusqu'à ce qu'il présente une forme de surface réglée parallèlement à une direction transversale T et à partir d'une courbe de référence 8 , le tronçon de bande ainsi conformé formant alors l'intercalaire 1 interposé entre les objets 3. A cet effet, on garde le tronçon 7 au moins sensiblement stationnaire, dans son ensemble, et on procède alors à sa déformation longitudinale, jusqu'à l'amener progressivement jusqu'à la forme de surface réglé par rapport à la courbe de référence 8. On entend par maintien au moins sensiblement stationnaire du tronçon 7, pendant sa déformation longitudinale, le fait que le tronçon 7 n'a pas besoin d'être déplacé, dans son ensemble, longitudinalement et/ou transversalement en vue de réaliser la déformation (contrairement, par exemple, au document FR 2.310.270 où un tel déplacement longitudinal est indispensable pour réaliser la déformation).

Les objets 3 reposent sur des moyens support 9 lesquels sont de forme générale plane et placés horizontalement, les objets 3 s'étendant le long d'axes 10 dirigés verticalement ; la direction transversale T est alors verticale.

Les objets 3 sont groupés dans leur configuration définitive l'espace 2 existant originellement entre eux pour permettre la mise en place de l'intercalaire 1.

Une configuration typique d'objets 3 est celle comprenant six objets 3 répartis en deux lignes et trois rangées. Toutefois, l'invention s'applique également à d'autres configurations notamment celle à trois lignes et quatre rangées, soit douze objets 3.

Un tronçon 7 de bande est une pièce qui, à plat, a une forme générale rectangulaire limitée notamment par deux petits bords transversaux 11 placés verticalement et deux grands bords longitudinaux 12 situés. dans des plans horizontaux, lorsque l'intercalaire 1 est mis en place est verticalement.

Une déformation longitudinale du tronçon 7 de bande est telle que les deux bords longitudinaux 12 soient déformés de façon similaire, de même que toute ligne intermédiaire entre les deux bords longitudinaux 12; et que les deux bords transversaux 11 ne soient pas substantiellement déformés de même que toute ligne intermédiaire entre les deux bords transversaux 11. Le tronçon 7 de bande forme alors une nappe à une ou plusieurs ondulations plus ou moins prononcées. Le tronçon 7 de bande est déformable sur toute sa longueur de façon continue par le fait que, d'une part, la déformation peut intervenir sur toute zone transversale plus ou moins étendue longitudinalement située entre les deux bords transversaux 11 et que, d'autre part, la déformation est progressive et "élastique", c'est-à-dire, que le rayon de courbure du tronçon 7 de bande varie de façon continue. Le tronçon 7 de bande peut être courbé plus ou moins fortement sur un tronçon transversal d'une certaine longueur (plutôt que d'être plié le long d'une ligne localisée).

La surface réglée que forme le tronçon 7 de bande est définie par un segment de direction transversale T, verticale et parallèle aux bords transversaux 11, déplacé le long de la courbe de référence 8. La courbe de référence 8 constitue, au moins approximativement, celle d'une section droite longitudinale de l'intercalaire 1 (correspondant aux bords longitudinaux 12) une fois mis en place sur les objets 3. A cet effet, la courbe de référence 8 a une forme plus ou moins complexe déterminée par la configuration du groupe 4 d'objets, de manière à être interposée entre les projections axiales des objets, sur les moyens support 7.

Par exemple dans le cas particulier d'une configuration à deux lignes et trois rangées d'objets 3, ainsi que représenté, la courbe de référence 8 commence et finit entre les deux lignes de la configuration. La courbe 8 forme initialement environ un quart de tour en sens positif autour de l'objet 3 situé en première ligne et première rangée ; puis après un point d'inflexion, forme environ trois quart de tour en sens négatif autour de l'objet 3 situé en première ligne et deuxième rangée puis après un point d'inflexion, forme environ trois quart de tour en sens positif autour de l'objet 3 situé en deuxième ligne et deuxième rangée ; puis après un point d'inflexion, forme environ un quart de tour en sens négatif autour de l'objet 3 situé en deuxième ligne et troisième rangée. Si on désigne l'objet de la ième ligne et jème rangée par Li Rj, la courbe 8 ci-dessus est définie par la séquence des références L1R1, L1R2, L12R2, L2R3. On appelle sens positif, les sens des aiguilles d'une montre et sens négatif, le sens opposé. Dans le cas d'une configuration à trois lignes et quatre rangées d'objets 3, la courbe 8 peut être définie par la séquence L1R1, L2R1, L3R1, L3R2, L2R2, L2R1, L1R3, L2R3, L3R3, L3R4, L2R4, L1R4. Dans les différentes configurations, la courbe 8 forme, selon les cas, au moins une partie et généralement une pluralité de partie de tour comprise entre environ un quart de tour et environ trois quart de tour.

Selon une première variante (non représentée) on conforme d'abord le tronçon 7 de bande autour de gabarits puis simultanément, on dissocie le tronçon 7 conforme des gabarits et on l'intercale avec la même conformation entre les objets 3 du groupe 4 au moins sensiblement dans leur position relative finale. On dispose les objets 3 et les gabarits, une fois le tronçon 7 de bande conformé, dans la même configuration et les uns en regard des autres, dans le sens transversal (vertical), et on effectue un coulissement relatif du tronçon 7 de bande conformé, dans les sens transversal, des gabarits au groupe 4 d'objets.

Selon une seconde variante possible préférentielle et représentée on conforme directement le tronçon 7 de bande par et entre les objets 3 et non par l'intermédiaire de gabarits et, à cet effet, on place d'abord le tronçon 7 de bande au moins sensiblement à plat entre les objets 3 dans une position initiale écartée où ils sont écartés transversalement horizontalement et longitudinalement les uns des autres tout en reposant sur les moyens supports 9 pour élargir horizontalement l'espace 2 (pour permettre cette mise en place) puis, on déplace relativement les objets 3 jusqu'à les amener dans leur configuration relative définitive plus rapprochée où l'espace 2 est plus petit horizontalement, ce mouvement relatif des objets 3 provoquant la déformation transversale concomitante du tronçon 7. Dans ce cas, la réalisation de l'intercalaire 1 et sa mise en place finale entre les objets 3 sont réalisées simultanément, les objets 3 constituant le moyen positif direct assurant la déformation du tronçon de bande 7. Et cette déformation résultant du mouvement relatif de rapprochement des objets 3, l'espace 2 étant diminué d'une valeur initiale importante à une valeur finale définitive, plus faible. Dans la première variante où on utilise des gabarits pour déformer transversalement le tronçon 7 de bande, cette déformation résulte d'un mouvement relatif des gabarits semblable au mouvement relatif des objets 3 prévu dans la seconde variante.

On part soit d'un tronçon 7 de bande à plat soit d'une bande continue enroulée en bobine qu'on coupe à la longueur souhaitée, pour former un tronçon 7.

L'invention concerne également un procédé d'emballage d'un groupe 4 d'objets dans lequel on dispose d'abord les objets 3 au moins approximativement dans la configuration de l'emballage final notamment dans la position écartée ; puis on réalise et on met en place sur le groupe 4 au moins un intercalaire 1 ainsi que décrit précédemment ; enfin on place après les objets 3 avec le ou les intercalaires 1 placés autour dans un contenant enveloppant le groupe 4, notamment, au moins partiellement, en carton. Le contenant peut faire l'objet de variantes : caisse américaine, barquette associée à un capuchon en matière plastique, emballage tout plastique ou autre.

Avant d'être conformé et mis en place, l'intercalaire 1 se présente sous la forme d'une découpe de forme générale rectangulaire, en élévation. Le procédé selon l'invention vise à donner à l'intercalaire 1 une forme tridimensionnelle de surface réglée à partir de la courbe de référence 8, adaptée, à la configuration du groupe 4 d'objets 3. L'intercalaire 1 comporte un tronçon 7 de bande unique et la courbe de référence 8 peut former au moins un demi tour. Ou la courbe de référence 8 peut avoir au moins un trois quart de tour, et notamment deux trois quart de tour, de manière à séparer quatre objets 3.

L'intercalaire 1 peut être réalisé en carton simple face ou encore en carton ondulé. Cette forme de réalisation présente l'avantage de faciliter la déformation longitudinale par "roulage" du tronçon 7 de bande tout en empêchant la déformation transversale. L'intercalaire 1 comporte alors, une fois mis en place, un caractère auto-portant grâce à la rigidité transversale qu'il présente.

L'invention concerne, enfin, un dispositif pour la réalisation et la mise en place d'un intercalaire 1 tel qu'il a été décrit, interposé entre les objets 3 du groupe 4 d'objets.

Ce dispositif est tel que le tronçon 7 est déformé d'une part complètement, c'est-à-dire pour toute sa longueur (entre les bords transversaux 11) -et cela dès le début de la conformation-et, d'autre part, progressivement puisque le tronçon 7 dans sa totalité ne passe que progressivement de sa forme initiale à sa conformation définitive.

Ce dispositif comporte des moyens d'alimentation 13 en tronçons 7 de bande ; des moyens de saisie et d'entraînement du tronçon 7 de la bande notamment dans la direcitn longitudinale et/ou transversale ; des moyens de déformation transversale du tronçon 7 de bande c'est-à-dire des moyens propres à amener le tronçon de bande 7 à présenter une forme de surface réglée parallèlement à une direction transversale et à partir d'une courbe de référence 8 ; et des moyens 9 support des objets 3. Les moyens d'alimentation en tronçons 7 de bande sont constitués, par exemple, par un magasin de découpes à plat superposées ou par un mandrin support d'une bobine de bande associée à des moyens de coupe transversale.

De tels moyens d'alimentation sont connus ou à la portée de l'homme du métier dans le domaine technique de l'emballage et, pour cette raison, ne sont pas décrits davantage. Ces moyens d'alimentation peuvent faire l'objet de nombreuses variantes de réalisation telle qu'en sortie on ait des tronçons 7 de bande successifs non encore conformés et mis en place.

Les moyens de saisie et d'entraînement ont pour fonctions de saisir le tronçon de bande 7 des moyens d'alimentation et de le déplacer ainsi qu'il est souhaité notamment avant sa conformation pour le placer entre les gabarits ou les objets 3 assurant la déformation longitudinale. De tels moyens de saisie et d'entraînement sont constitués, par exemple, de pinces, de doigts, de ventouses, de chariot ou équivalent ou autres entraîné en déplacement au moyen de moteur, moto-réducteur, piston ou autres, directement ou par l'intermédiaire de chariot, chaîne sans fin, vis filetées etc ... De tels moyens de saisie et d'entraînement sont connus ou à la portée de l'homme du métier dans le domaine technique de l'emballage et, pour cette raison, ne sont pas décrits davantage,. Ces moyens de saisie et d'entraînement peuvent faire l'objet de nombreuses variantes de réalisation remplissant la fonction indiquée.

On se réfère maintenant aux figures 1A à 1E qui illustrent l'invention dans une forme possible de mise en oeuvre , les objets 3 sont mobiles et déplaçables relativement les uns par rapport aux autres longitudinalement et transversalement horizontalement entre d'une part une position initiale (figure 1A) ou ils sont écartés longitudinalement et transversalement horizontalement les uns des autres dans une configuration rappelant la configuration finale en autorisant l'amenée et le passage notamment longitudinal (ou transversal ou autre), entre eux, du tronçon 7 de bande à plat dans une configuration rappelant la configuration finale, grâce aux moyens de saisie et d'entraînement et d'autre part une position finale (figure 1E) où ils sont rapprochés les uns des autres longitudinalement et transversalement, dans leur configuration finale ou correspondant au moins sensiblement à la configuration finale des objets 3 à emballer.

Pour passer de la position initiale à la position finale, les objets 3 sont entraînés relativement les uns par rapport aux autres selon une cinématique et des moyens appropriés pouvant faire l'objet de nombreuses variantes. Par exemple, dans le cas d'un groupe de six objets 3 répartis en deux lignes et trois rangées (avec la désignation LiRj telle que définie plus haut), on place d'abord un tronçon 7 entre les objets 3 en position initiale, (figure 1A) notamment par un déplacement longitudinal horizontal (selon la flèche A) ; puis, (figure 1B) on rapproche les deux lignes d'objets 3 (respectivement L1R1, L1R2, L1R3 d'une part, L2R1, L2R2, L2R3 d'autre part) jusqu'à ce qu'ils soient appliqués sur le tronçon 7 de bande, de part et d'autre (flèches C). Puis on opère un pivotement d'ensemble des deux objets 3 centraux L1R2 et L2R2, c'est-à-dire de la rangée centrale, de 180° au moins sensiblement autour d'un axe vertical médian (figures 1C et 1D) (flèche D) ce qui a pour effet de conformer le tronçon 7 de bande pour lui donner une forme générale de S dans sa partie transversale médiane. Puis, on opère un rapprochement relatif longitudinal horizontal des objets 3 d'extrémité L1R1, L2R1 d'une part, L1R3, L2R3 d'autre part sur les objets 3 centraux L1R2 et L2R2, jusqu'à amener les objets 3 à proximité immédiate les uns des autres contre ou sensiblement contre le tronçon 7 de bande ce qui a pour effet de déformer ainsi les parties transversales d'extrémité du tronçon 7 (flèches E) (figure 1E). Le dispositif comporte, à cet effet, des moyens de guidage, saisie, entraînement, déplacement, de blocage des objets 3 relativement les uns par rapport aux autres tels que des glissières, des chaînes sans fin , des moteurs ou moto-réducteurs, des chariots, des ventouses de succion, des tapis mobiles, des pinces ou tout moyen apte à agir positivement sur les objets 3 pour d'une part les bloquer ou les maintenir dans certaines configurations relatives (notamment la position ou configuration initiale écartée et la position ou configuration finale rapprochée) et, d'autre part les déplacer selon des séquences contrôlées d'une position ou configuration à une autre.

Dans la forme de réalisation qui vient d'être décrite, les moyens propres à amener le tronçon 7 de bande à présenter une forme de surface réglée à partir de la courbe de référence 8 c'est-à-dire les moyens de déformation longitudinale du support 7 de bande sont placés à proximité des moyens support 9 et comprennent les objets 3 eux-mêmes, faisant fonction de gabarits pour la conformation de l'intercalaire 1, avant que d'y être emballé. La même forme de réalisation est applicable avec ces moyens de déformation longitudinale écartés des moyens de support 9 et comprenant des gabarits au lieu et place des objets 3 dans leur fonction de gabarits, le dispositif comprenant alors des moyens de transfert d'un intercalaire 1 conformé depuis les gabarits jusqu'au groupe 4 d'objets 3 qui se trouve alors dans sa configuration finale présentant l'espace 2 juste nécessaire pour le passage, dans le sens transversal, de l'intercalaire 1 conformé.

Dans une forme de réalisation possible, ces moyens de transfert comprennent au moins un doigt ou similaire horizontal et de direction générale perpendiculaire au tronçon 7 de bande à plat non conformé mobile doublement, d'une part longitudinalement par rapport à leurs axes c'est-à-dire transversalement par rapport aux axes 10 des objets 3 notamment dans un plan horizontal de manière à pouvoir être soit placé contre le bord longitudinal 12 notamment supérieur du tronçon 7 de bande conformé et ainsi interférer avec lui de manière à pouvoir agir sur lui, soit escamoté écarté, d'autre part, transversalement, notamment verticalement c'est-à-dire parallèlement du tronçon 7 et à la direction transversale T ou aux axes 10, vers le haut ou le bas de manière a pouvoir (en combinaison avec le mouvement longitudinal) soit entraîner l'intercalaire 1 conformé vers le bas des gabarits aux objets 3, soit revenir vers le haut en position escamotée. De tels moyens de transfert peuvent être réalisés différemment et sont connus ou à la portée de l'homme du métier dans la technique de l'emballage. Ils ne sont donc pas décrits plus avant.

Dans une autre forme possible de mise en oeuvre (figures 2A à 2E), la séquence opératoire est légèrement différente de celle qui à été décrite en référence aux figures 1A à 1E. Cette séquence s'applique à l'une comme à l'autre des deux variantes considérées : mise en place directe de l'intercalaire 1 sur les objets 3 assurant leur conformation ou utilisation intermédiaire de gabarits. Dans la séquence des figures 2A à 2E, les objets 3 (ou gabarits- cette précision en forme de variante n'étant par la suite plus répétée) sont, originellement (figure 2A) dans leur position finale, le tronçon 7 de bande étant à l'aplomb de l'espace entre les deux lignes d'objets 3. Par un mouvement vertical descendant selon les flèches F, le tronçon 7 est introduit dans cet espace (figure 2B). Puis, les objets 3 d'extrémité L1R1, L2R1, L1R3, L2R3, L2R3) sont écartés relativement horizontalement et longitudinalement des objets 3 centraux (figure 2D) comme précédemment selon la flèche D (figure 1C). Et, enfin, on rapproche longitudinalement et horizontalement, les objets 3 d'extrémité (figure 2E), comme précédemment selon les flèches E (figure 1E).

On se réfère, maintenant, aux figures 3 à 7 qui illustrent, plus en détail, un dispositif pour la réalisation et la mise en place d'un intercalaire 1, correspondant au cas de la mise en oeuvre qui vient d'être décrite. Ce dispositif est incorporé, généralement, à une machine ou à une installation d'emballage, non représentée. Seuls certains organes du dispositif sont représentés. Le dispositif comporte (figure 3) un bâti 14 supportant en position médiane supérieure les moyens de déformation longitudinale comprennent des moyens 15 de déplacement relatif longitudinal horizontal des objets 3 d'extrémité, dans un sens ou le sens opposé (figure 4) et des moyens 16 de rotation à 180° des objets 3 centraux (figures 5, 6, 7).

Préférentiellement, les moyens 16 comprennent également des moyens pour la montée ou la descente des objets 3 centraux. les moyens 15, 16 sont commandés, par exemple à partir de cames de commande 17 portées par le bâti 14, entraînées convenablement à rotation. Des systèmes mécaniques tels que bielle, manivelle ou autre et/ou pneumatiques, ou autre sont associées aux cames 27 pour transmettre les mouvements appropriés aux moyens 15 et 16 soit, respectivement les systèmes 18, 19 (figure 3). Le système 18 (figure 4) peut comporter par exemple, une prise de commande de came 20, commandée par une came 17 agissant sur un palonnier 20a d'inversion du mouvement pour assurer une commande unique à deux coulisseaux 21 mobiles à coulissement horizontalement, supportant rigidement deux bras verticaux 22, supportant rigidement, eux-mêmes, deux supports 23 dirigés face à face, coaxialement, horizontalement, terminés par des ventouses 24 associées à une commande pneumatique. Les ventouses 24 agissent sur et peuvent saisir et entraîner les objets 3 d'extrémité, de manière que par actionnement de la came 17 correspondante et via la commande 20 les coulisseaux 21 soient entraînés à coulissement dans un sens ou dans l'autre horizontalement et longitudinalement, ce qui provoque le déplacement concomitant des ventouses 24 donc des objets 3 qu'elles saisissent.

Le système 19 (figures 5, 6, 7) peut comporter, par exemple un coulisseau 25 en prise avec une came 17, agissant sur une pignonerie 26 agissant sur des moyens porteurs 27 guidés à rotation par des moyens de guidage 28.

Les moyens porteurs 27 sont également associés à un coulisseau 29 monté coulissant verticalement, entraîné vers le haut ou le bas par un vérin 30 ou équivalent.

Les moyens porteurs 27 sont constitués par un cadre 31 disposé horizontalement des mors 32 coulissant horizontalement au moyens de vérins 33 ou équivalent, aptes -lorsqu'ils coopèrent- à venir enserrer le goulot ou bouchon 6 d'un objet 3 ou des objets 3 centraux pour les saisir fermement et permettre, notamment leur rotation à l'encontre du tronçon de base 7.

## Revendications

1. Procédé pour la réalisation et la mise en place d'un intercalaire (1) de séparation de type à cloison mince interposé entre les objets (3) d'un groupe (4) d'objets juxtaposés à emballer, du type dans lequel l'on part d'un tronçon (7) de bande essentiellement déformable longitudinalement sur toute sa longuer de façon continue, puis on déforme progressivement ce tronçon (7) pour aboutir à une forme de surface réglée parallèlement à une direction transversale (T) selon une courbe de référence (8), les bords transversaux du tronçon (7), qui sont parallèles à l'axe des objets à emballer, n'étant substantiellement pas déformés, le tronçon (7) de bande ainsi conformé formant alors intercalaire (1) étant interposé entre les objets (3), caractérisé par le fait que l'on garde le tronçon (7) au moins sensiblement stationnaire dans son ensemble pendant que l'on procède à sa déformation longitudinale jusqu'à l'amener progressivement jusqu'à la forme de surface réglée selon la courbe de référence (8).

2. Procédé selon la revendication 1 caractérisé par le fait qu'on conforme directement le tronçon (7) de bande entre les objets (3).

3. Procédé selon la revendication 1 caractérisé par le fait que l'on conforme d'abord le tronçon (7) de bande autour de gabarits puis une fois le tronçon (7) de bande conformé, simultanément on dissocie le tronçon (7) des gabarits et on l'intercale entre les objets (3) du groupe (4) d'objets à emballer, le tronçon (7) de bande gardant au moins sensiblement la même conformation et les objets (3) étant au moins sensiblement dans leur position relative finale.

4. Procédé selon la revendication 3 , caractérisé par le fait que l'on dispose les objets (3) du groupe (4) d'objets à emballer et les gabarits une fois le tronçon (7) de bande conformé dans la même configuration et les uns en regard des autres, dans le sens transversal, et on effectue un coulissement relatif du tronçon (7) de bande conformé, dans le sens transversal, des gabarits au groupe (4) d'objets.

5. Procédé selon l'une quelconque des revendications 1 à 4, caractérisé par le fait que l'on part d'un tronçon de bande à plat ou d'une bande continue enroulée qu'on coupe à longueur.

6. Procédé selon l'une quelconque des revendications 1 à 5 caractérisé par le fait que pour déformer longitudinalement le tronçon (7) de bande, on le place d'abord au moins sensiblement à plat entre des gabarits ou les objets (3) dans une position initiale écartée où ils sont écartés longitudinalement et transversalement horizontalement les uns des autres puis on déplace relativement les gabarits ou les objets (3) jusqu'à leur configuration relative définitive où ils sont plus rapprochés les uns des autres, la déformation longitudinale du tronçon de bande (7), en vue de le conformer résultant de ce mouvement relatif des objets (3) ou gabarits, l'espace (2) entre eux étant diminué.

7. Procédé d'emballage d'une groupe (4) d'objets (3) juxtaposés avec intercalaire de séparation (1) du type à cloison mince, caractérisé par le fait que l'on réalise et on met en place sur le groupe (4) au moins un intercalaire (1) par le procédé selon l'une quelconque des revendications 1 à 6 ; et après on place les objets (3) avec le ou les intercalaires (1) placés autour dans un contenant enveloppant le groupe (4).

8. Dispositif pour la réalisation et la mise en place d'un intercalaire de séparation de type à cloison mince interposé entre les objets (3) d'une groupe (4) d'objets juxtaposés à emballer comporte des moyens d'alimentation (13) en tronçons (7) de bande ; des moyens d'entrainement du tronçon (7) de bande ; des moyens de déformation longitudinale du tronçon (7) de bande c'est-à-dire des moyens propres à amener le tronçon (7) de bande à présenter une forme de surface réglée parallèlement à une direction transversale selon une courbe de référence (8), les bords transversaux du tronçon (7), qui sont parallèles à l'axe des objets à emballer, n'étant substantiellement pas déforme's ; et des moyens support (9) d'un groupe d'objets (4) juxtaposés, caractérisé par le fait que les moyens propres à amener le tronçon (7) de bande à présenter une forme de surface réglée selon la courbe de référence (8) comprennent des gabarits ou les objets (3) eux-mêmes mobiles relativement longitudinalement et transversalement entre une position initiale où ils sont écartés les uns des autres et une position finale où ils sont rapprochés les uns des autres dans la configuration des objets (3) à emballer, afin de pouvoir le tronçon (7) alors que celui-ci reste sensiblement stationnaire dans san ensemble.

9. Dispositif selon la revendication 8, caractérisé par le fait que les moyens propres à amener le tronçon (7) de bande à présenter une forme de surface réglée à partir de la courbe de référence (8) sont placés à proximité des moyens support (9), de manière que le tronçon (7) de bande puisse être conformé directement sur les objets (3).

10. Dispositif selon la revendication 8, caractérisé en ce que les moyens propres à amener le tronçon (7) de bande à présenter une forme de surface réglée à partir de la courbe de référence (8) sont écartés des moyens de support (9), ces moyens comprenant des gabarits, et le dispositif comprenant des moyens de transfert d'un intercalaire (1) conformé desdits gabarits aux dits objets (3).

## Claims

1. Method for producing and placing a spacer sheet (1) of the thin-partition type inbetween the objects (3) of a group (4) of juxtaposed objects to be packaged, of the type in which the starting material is a strip section (7) which is essentially longitudinally deformable over its entire length in a continuous manner, this section (7) is then gradually deformed so as to end up with a surface shape adjusted parallel to a transverse direction (T) according to a reference curve (8), the transverse edges of the section (7), which are parallel to the axis of the objects to be packaged, being substantially undeformed, the strip section (7) shaped in this way then forming a spacer sheet (1) being placed in between the objects (3), characterized in that the section (7) is kept at least substantially stationary as a whole whilst its longitudinal deformation is being effected so as to bring it gradually into the surface shape adjusted according to the reference curve (8).

2. Method according to Claim 1, characterized in that the strip section (7) is shaped directly between the objects (3).

3. Method according to Claim 1, characterized in that the strip section (7) is first shaped around jigs and then, once the strip section (7) is shaped, the section (7) is simultaneously removed from the jigs and inserted between the objects (3) of the group (4) of objects to be packaged, the strip section (7) keeping at least substantially the same shape and the objects (3) being at least substantially in their final relative position.

4. Method according to Claim 3, characterized in that the objects (3) of the group (4) of objects to be packaged and the jigs are arranged, once the strip section (7) has been shaped, in the same configuration opposite one another, in the transverse direction, and relative sliding of the shaped strip section (7) is effected in the transverse direction from the jigs onto the group (4) of objects.

5. Method according to any one of Claims 1 to 4, characterized in that the starting material is a flat strip section or a continuous wound strip which is cut to length.

6. Method according to any one of Claims 1 to 5, characterized in that in order to deform the strip section (7) longitudinally, it is first placed at least substantially flat between jigs or the objects (3) in a spaced-apart initial position where they are spaced apart longitudinally and transversely horizontally from one another, and the jigs or the objects (3) are then displaced relatively into their final relative configuration where they are closer to one another, the longitudinal deformation of the strip section (7), with a view to shaping it, resulting from this relative movement of the objects (3) or jigs, the space (2) between them being reduced.

7. Method for packaging a group (4) of juxtaposed objects (3) with a spacer sheet (1) of the thin-partition type, characterized in that at least one spacer sheet (1) is produced and placed over the group (4) using the method according to any one of Claims 1 to 6; and afterwards the objects (3) with the spacer sheet or sheets (1) around them are placed in a container enveloping the group (4).

8. Device for producing and placing a spacer sheet of the thin-partition type inbetween the objects (3) of a group (4) of juxtaposed objects to be packaged, comprising means (13) for supplying strip sections (7); means for driving the strip section (7); means for longitudinally deforming the strip section (7), in other words means capable of bringing the strip section (7) into a surface shape adjusted parallel to a transverse direction according to a reference curve (8), the transverse edges of the section (7), which are parallel to the axis of the objects to be packaged, being substantially undeformed; and support means (9) for a group (4) of juxtaposed objects, characterized in that the means capable of bringing the strip section (7) into a surface shape adjusted according to the reference curve (8) comprise jigs or the objects (3) themselves which can move relatively longitudinally and transversely between an initial position in which they are spaced apart from one another and a final position in which they are close to one another in the configuration of the objects (3) to be packaged so as to be able to deform the section (7) while the latter remains substantially stationary as a whole.

9. Device according to Claim 8, characterized in that the means capable of bringing the strip section (7) into a surface shape adjusted according to the reference curve (8) are placed in proximity to the support means (9) such that the strip section (7) can be shaped directly on the objects (3).

10. Device according to Claim 8, characterized in that the means capable of bringing the strip section (7) into a surface shape adjusted according to the reference curve (8) are spaced apart from the support means (9), these means comprising jigs, and the device comprising means for transferring a shaped spacer sheet (1) from the said jigs to the said objects (3).

## Patentansprüche

1. Verfahren zur Realisierung und Einrichtung eine Trennvorrichtung (1) vom Typ einer schmalen Trennwand zwischen Gegenständen (3) einer Gruppe (4) von gegenüberliegenden, zu verpackenden Gegenständen, wobei von einem Bandabschnitt (7) ausgegangen wird, der sich vorwiegend über seine ganze Länge gleichmäßig in Längsrichtung dehnen läßt und anschließend gleichmäßig Verformt wird, bis eine Form der Oberfläche erreicht wird, die parallel zur Querrichtung (T) nach einer Bezugskurve (8) ausgerichtet ist, wobei die parallel zu den zu verpackenden Gegenständen liegenden Querränder des Bandabschnitts (7) im Wesentlichen unverformt bleiben und der so gebildete Bandabschnitt eine Trennvorrichtung (1) zwischen den Gegenständen (3) bildet, dadurch gekennzeichnet daß die Trennvorrichtung (7) während ihrer Verformung in Längsrichtung insgesamt überwiegend ortsfest verbleibt, bis sie die Oberflächenform entsprechend der Bezugskurve (8) erreicht.

2. Verfahren nach Patentanspruch 1, dadurch gekennzeichnet, daß die Formgebung des Bandabschnittes (7) direkt zwischen den Gegenständen (3) erfolgt.

3. Verfahren nach Patentanspruch 1, dadurch gekennzeichnet, daß die Formgebung des Bandabschnittes (7) zuerst nach Schablonen erfolgt und nach der Formgebung gleichzeitig mit der Trennung des Bandabschnittes (7) von den Schablonen die Trennung zwischen den Gegenständen (3) der Gruppe (4) der zu verpackenden Gegenstände erfolgt, wobei der Bandabschnitt (7) weitgehend dieselbe Form behält und die Gegenstände (3) sich weitgehend in ihrer Endposition befinden.

4. Verfahren nach Patentanspruch 1, dadurch gekennzeichnet, daß die Gegenstände (3) der Gruppe (4) der zu verpackenden Gegenstände und die Schablonen zur Verfügung stehen, sobald der Bandabschnitt (7) in der gleichen Konfiguration geformt ist und sie sich in Querrichtung gegenüberliegen und eine relative Gleitbewegung des geformten Bandabschnittes in Querrichung der Schablonen der Gruppe (4) von Gegenständen erfolgt.

5. Verfahren nach einem beliebigen der Patentansprüche 1 bis 4, dadurch gekennzeichnet, daß von einem flachen Bandabschnitt oder von einem aufgerollten Band ausgegangen wird, das der Länge nach zugeschnitten wird.

6. Verfahren nach einem beliebigen der Patentansprüche 1 bis 5, dadurch gekennzeichnet, das der Bandabschnitt (7) zu seiner Längsverformung zuerst weitgehend flach zwischen den Schablonen oder den Gegenständen (3) in einer davon entfernten Ausgangsposition liegt und letztere zuerst waagrecht in Längs- und Querrichtung voneinander entfernt und anschließend zu ihrer endgültigen Konfiguration zusammengebracht werden, sodaß sie näher aneinanderliegen und die Längsverformung des Bandabschnittes (7) sowie der Abstand (2) zwischen den Schablonen bzw. Gegenständen aufgrund ihrer Relativbewegung verringert vird.

7. Verfahren zum Verpacken einer Gruppe (4) von aneinanderliegenden Gegenständen mit einer Trennvorrichtung (1) vom Typ einer dünnen Trennwand, dadurch gekennzeichnet, daß bei der Gruppe (4) zumindest eine Trennvorrichtung (1) nach einem der Verfahren der Patentansprüche 1 bis 5 realisiert und eingerichtet wird und anschließend die Gegenstände mit der bzw. den Trennvorrichtungen (1) darum herum in einen Behälter gelegt werden, der die Gruppe (4) umgibt.

8. Vorrichtung zur Realisierung und Einrichtung einer Trennvorrichtung (1) vom Typ einer dünnen Trennwand zwischen den Gegenständen (3) einer Gruppe (4) von aneinanderliegenden zu verpackenden Gegenständen, die über Zuführungen (13) in Form von Bandabschnitten (7) verfügt, sowie über Mittel zum Antrieb der Bandabschnitte (7), Mittel zur Längsverformung der Bandabschnitte (7), d.h. Mittel zur Veränderung der Bandabschnittsform bis zum Erreichen einer Oberflächenform parallel zur Querrichtung entsprechend einer Bezugskurve, wobei die parallel zu den zu verpackenden Gegenständen liegenden Querränder des Bandabschnitts (7) im Wesentlichen unverformt bleiben, sowie über Träger (9) für die aneinanderliegenden Gegenstände, dadurch gekennzeichnet, daß die Mittel zur Formgebung des Bandabschnittes (7) bis zum Erreichen der Form nach der Bezugskurve (8) Schablonen oder Gegenstände (3) enthalten, die wiederum in Längs- und Querrichtung zwischen einer Ausgangsposition, in der sie voneinander entfernt sind, und einer Endposition beweglich sind, in der sie die Konfiguration der zu verpackenden Gegenstände (3) weitgehend einnehmen, um den Bandabschnitt (7) verformen zu können, während letzterer insgesamt weitgehen ortsfest verbleibt.

9. Vorrichtung nach Patentanspruch 8, dadurch gekennzeichnet, daß die Mittel zur Formgebung des Bandabschnittes (7) bis zum Erreichen der Form nach der Bezugskurve (8) in der Nähe der Träger (9) liegen, sodaß der Bandabschnitt direkt an die Gegenstände (3) angepaßt werden kann.

10. Vorrichtung nach Patentanspruch 8, dadurch gekennzeichnet, daß die Mittel zur Formgebung des Bandabschnittes (7) bis zum Erreichen der Form nach der Bezugskurve (8) von den Trägern (9) entfernt sind, wobei diese Mittel Schablonen und die Vorrichtung Mittel zum Transfer einer von den Schablonen an die gegenstände (3) angepaßten Trennvorrichtung (1) enthalten.
